# EUROPÄISCHE PATENTSCHRIFT

(11) **EP 1 749 790 B1**
(45) Veröffentlichungstag und Bekanntmachung des Hinweises auf die Patenterteilung: **16.09.2009**
(21) Anmeldenummer: 06013345.1
(22) Anmeldetag: 28.06.2006
(51) Int. Cl.: B66C 23/82, B66C 23/34, B66C 23/72

(54) **System zur Verstellung eines Kranauslegers**
System to adjust a derricking jib crane
Système pour régler une flèche de grue relevable

(30) Priorität: 01.08.2005 DE 202005012050 U
(43) Veröffentlichungstag der Anmeldung: 07.02.2007
(73) Patentinhaber: Liebherr-Werk Biberach GmbH, 88400 Biberach an der Riss (DE)
(72) Erfinder: Zerza, Horst, 88400 Biberach (DE); Stanger, Norbert, Dr., 88448 Attenweiler (DE); Krupinski, Jacek, 88400 Biberach (DE)
(74) Vertreter: Herrmann, Uwe

(56) Entgegenhaltungen:
- EP-A- 0 733 584
- EP-A- 1 031 531
- EP-A- 1 364 906

## Beschreibung

Die vorliegende Erfindung betrifft einen Kran mit einem System zur Auslegerverstellung.

Krane sind in zahlreichen unterschiedlichen Ausführungsformen bekannt. Insbesondere bei Schnelleinsatzkranen ist es bekannt, den Ausleger nicht nur in der waagrechten Position zu nutzen, sondern zur Verbesserung der Hakenhöhe auch in eine Steilstellung zu verstellen. Dazu dient eine Einheit aus Verstellzylinder und Verstellkolben, wobei der Verstellkolben in dem Verstellzylinder längsverschieblich geführt ist. Der Verstellzylinder ist an einer Stütze des Krans angelenkt. Der Verstellkolben steht mit der Abspannstange in Verbindung, die ihrerseits am Ausleger angelenkt ist. Bei einem vollständig ausgefahrenen Verstellkolben befindet sich der Ausleger in seiner waagrechten Stellung und bei vollständig eingefahrenem Verstellkolben befindet sich der Ausleger in seiner Steilstellung. Ein Nachteil derartiger Krane besteht darin, dass die betriebsmäßige Verstellung des Auslegers nur in dem Bereich möglich ist, der durch den Verstellweg des Verstellkolbens vorgegeben ist.

Die EP 0 733 584 A1 betrifft einen Kran mit einem zusammenklappbaren Ausleger. Die zusammenklappbare Auslegerkonstruktion weist dabei Abspannstangen und Verstellkolben auf. Die Abspannstangen könnten dabei in einem Endbereich zur Längeneinstellung mehrere voneinander beabstandete Bohrungen aufweisen.

Der vorliegenden Erfindung liegt die Aufgabe zugrunde, den Verstellbereich des Auslegers zu vergrößern und damit eine flexiblere Krannutzung zu ermöglichen.

Diese Aufgabe wird durch die Merkmale des Anspruchs 1 gelöst. Danach ist vorgesehen, dass die Abspannstange in ihrem ersten Endbereich an dem Ausleger befestigt ist und ihrem zweiten Endbereich mit dem Verstellkolben in Verbindung steht, wobei die Abspannstange in ihrem zweiten Endbereich ein erstes und ein davon in Längsrichtung der Abspannstange beabstandetes zweites Verbindungsmittel aufweist und/oder wobei der Verstellkolben ein erstes und ein davon in Bewegungsrichtung des Verstellkolbens beabstandetes zweites Verbindungsmittel aufweist, wobei die Verbindungsmittel derart ausgeführt sind, dass die Abspannstange mit dem Verstellkolben mittels der Verbindungsmittel verbindbar ist. Erfindungsgemäß ist somit vorgesehen, dass die Abspannstange in ihrem zu dem Verstellkolben gerichteten Endbereich zwei in Längsrichtung der Abspannstange beabstandete Verbindungsmittel aufweist und/oder dass der Verstellkolben zwei in dessen Bewegungsrichtung beabstandete Verbindungsmittel aufweist, so dass unterschiedliche Montagestellungen realisierbar sind und je nach Montagestellung auch unterschiedliche Winkelbereiche einstellbar sind, in die der Ausleger je nach Position des Verstellkolbens bewegbar ist.

Die Ausführung der Verbindungsmittel ist weitgehend beliebig. Vorzugsweise sind die Verbindungsmittel als Löcher oder Langlöcher oder als Bohrungen und dergleichen ausgeführt, in denen zum Zwecke der Verbindung ein Bolzen aufgenommen ist. Auf diese Weise lassen sich der Verstellkolben und die Abspannstange einfach miteinander verbinden.

Besonders vorteilhaft ist es, wenn die Verbindungsmittel derart angeordnet sind, dass der Abstand der Verbindungsmittel der Abspannstange oder der Abstand der Verbindungsmittel des Verstellkolbens oder die Summe beider Abstände dem maximalen Verstellweg, d.h. dem Hub des Verstellkolbens entsprechen. Ist dies der Fall, ergibt sich der Vorteil, dass die Verstellbereiche des Auslegers bei unterschiedlichen Montagestellungen aneinander grenzen, so dass ein vergleichsweise großer Winkelbereich vollständig nutzbar ist.

Weisen sowohl der Ausleger als auch der Verstellkolben erste und zweite Verbindungsmittel auf, ergibt sich in dieser Ausführungsform der Erfindung dieselbe Auslegerstellung, wenn das erste Verbindungsmittel der Abspannstange mit dem ersten Verbindungsmittel des Verstellkolbens verbunden ist und der Verstellkolben sich in einer ausgefahrenen Stellung befindet, wie wenn das zweite Verbindungsmittel der Abspannstange mit dem zweiten Verbindungsmittel des Verstellkolbens verbunden ist und der Verstellkolben sich in einer eingefahrenen Stellung befindet. Dabei befinden sich die zweiten Verbindungsmittel näher am Endbereich der Abspannstange und des Verstellkolbens als die jeweiligen ersten Verbindungsmittel.

In weiterer Ausgestaltung der Erfindung ist vorgesehen, dass die Abspannstange in ihrem zweiten Endbereich zwei voneinander beabstandete Laschen aufweist, die die ersten und zweiten Verbindungsmittel der Abspannstange aufweisen, wobei der Abstand der Laschen so gewählt ist, dass der Verstellzylinder und/oder der Verstellkolben zwischen den Laschen aufnehmbar und verschwenkbar ist.

In bevorzugter Ausgestaltung der Erfindung sind die Verbindungsmittel derart angeordnet sind, dass sich der Ausleger in einer ersten Steilstellung befindet, wenn die zweiten Verbindungsmittel miteinander in Verbindung stehen und der Verstellkolben sich in der eingefahrenen Stellung befindet.

Weiterhin kann vorgesehen sein, dass die Verbindungsmittel derart angeordnet sind, dass sich der Ausleger in einer waagrechten oder im wesentlichen waagrechten Stellung befindet, wenn die zweiten Verbindungsmittel miteinander in Verbindung stehen und der Verstellkolben sich in der ausgefahrenen Stellung befindet. Selbstverständlich ist anstatt der waagrechten Position auch eine andere Stellung denkbar.

In weiterer Ausgestaltung der Erfindung ist vorgesehen, dass sich der Ausleger in einer zweiten Steilstellung befindet, wenn die ersten Verbindungsmittel miteinander in Verbindung stehen und der Verstellkolben sich in der eingefahrenen Stellung befindet. Ferner kann vorgesehen sein, dass die Verbindungsmittel derart angeordnet sind, dass sich der Ausleger in einer ersten Steilstellung befindet, wenn die ersten Verbindungsmittel miteinander in Verbindung stehen und der Verstellkolben sich in der ausgefahrenen Stellung befindet.

Somit läßt sich dieselbe oder im wesentlichen dieselbe Stellung des Auslegers, nämlich die erste Steilstellung erreichen, wenn die zweiten Verbindungsmittel miteinander in Verbindung stehen und der Verstellkolben eingefahren ist, wie wenn die ersten Verbindungsmittel miteinander in Verbindung stehen und der Verstellkolben ausgefahren ist. Grenzen die Verstellbereiche aneinander an, läßt sich ein vergleichsweise großer Verstellbereich abdecken, wobei die einzelnen Verstellbereiche von der Montagestellung der Abspannstange abhängen.

Denkbar ist beispielsweise, dass die erste Steilstellung einen Neigungswinkel von ca. 20° und die zweite Steilstellung einen Neigungswinkel von ca. 40° aufweist. Hierbei handelt es sich um exemplarische Werte, auch andere Werte sind denkbar.

Der Verstellzylinder kann schwenkbar an einer Stütze des Krans angeordnet sein.

Weitere Einzelheiten und Vorteile der Erfindung ergeben sich aus einem in der Zeichnung dargestellten Ausführungsbeispiel.

Es zeigen:
- Fig. 1:: perspektivische Ansichten des Systems zur Auslegerverstellung eines Krans;
- Fig. 2:: Positionen des Auslegers bei unterschiedlichen Montagestellungen;
- Fig. 3:: Ansicht des Auslegers in der 20°-Stellung in einem ersten Montagezustand;
- Fig. 4:: Ansicht des Auslegers in der waagrechten Stellung in einem ersten Montagezustand;
- Fig. 5:: Ansicht des Auslegers in der 20°-Stellung in einem zweiten Montagezustand;
- Fig. 6:: Ansicht des Auslegers in der 40°-Stellung in einem zweiten Montagezustand und
- Fig. 7:: perspektivische Detailansichten des Auslegers sowie der Einheit aus Verstellzylinder und Verstellkolben.

Fig. 1 zeigt ausschnittsweise einen Kran mit Ausleger 40, wobei sich im Bereich des Auslegerfußes die Stütze 30 erstreckt. Es handelt sich um einen Schnelleinsatzkran, dessen Ausleger 40 aus mindestens zwei Teilen besteht, die im Transportzustand aneinander geklappt sind und im Betriebszustand miteinander fluchten. In dem Bereich, in dem die Auslegerteile schwenkbar miteinander verbunden sind ist die Abspannstange 10 mit ihrem ersten Endbereich befestigt. In ihrem zweiten Endbereich steht die Abspannstange 10 schwenkbar mit dem Verstellkolben einer Kolben-Zylindereinheit 20 in Verbindung. Der Verstellkolben ist in dem Verstellzylinder zwischen einer eingefahrenen und einer ausgefahrenen Position längsverschieblich bewegbar aufgenommen. Der Verstellzylinder ist an dem Endbereich der Stütze 30 angelenkt.

Wie dies weiter aus Fig. 1 hervorgeht, besteht die Abspannstange 10 in ihrem zu der Kolben-Zylindereinheit 20 gerichteten Endbereich aus zwei parallelen Laschen 50, deren Abstand zueinander mit A angegeben ist. Der Abstand A ist so gewählt, dass der Verstellzylinder der Kolben-Zylindereinheit 20 zwischen den Laschen 50 schwenkbar ist.

Die Laschen 50 weisen beide ein zweites Langloch 70 und ein erstes Langloch 60 auf. Die Langlöcher sind voneinander in Längsrichtung der Abspannstange 10 beabstandet, wobei die Langlöcher 70 dem Endbereich der Abspannstange 10 zugewandt sind und die Langlöcher 60 demgegenüber einen größeren Abstand zu dem Endbereich der Abspannstange 10 aufweisen.

Der Verstellkolben der Kolben-Zylindereinheit 20 weist ebenfalls zwei in Längsrichtung des Verstellkolbens beabstandete Löcher 90 und 100 auf, wobei die Löcher 100 von dem Endbereich des Kolbens weiter beabstandet sind als die Löcher 90, wie dies aus Fig. 1 hervorgeht.

Die Verbindung der Löcher 60, 70, 90, 100 erfolgt mittels eines Bolzens 80, der durch die Löcher gesteckt und dort gesichert wird, so dass Abspannstange 10 und Kolben-Zylindereinheit 20 miteinander verbunden sind.

Ein erfindungsgemäßer Kran mit einem System zur Auslegerverstellung läßt sich in mehreren unterschiedlichen Montagestellungen betreiben.

Eine erste Montagestellung ergibt sich dann, wenn die Abspannstange 10 mit der Kolben-Zylindereinheit 20 mittels eines Bolzens 80 relativ zueinander fixiert sind, der durch die zweiten Löcher 70, 90 geführt sind. Diese Montagestellung ist in Fig. 2 linke Spalte dargestellt. Die Schritte 1) und 2) zeigen den Kran mit angeschwenktem zweiten Auslegerteil mit vollständig eingefahrenem Verstellkolben (Schritt 1)), wobei sich der erste Auslegerteil in einem Neigungswinkel von ca. 20° befindet. Wird der Verstellkolben vollständig ausgefahren, ergibt sich ein Neigungswinkel von ca. 0° (Schritt 2)).

Die Positionen gemäß der Schritte 1) und 2) in Fig. 2, linke Spalte sind nochmals in den Fig. 3 und 4 dargestellt, wobei in diesen Figuren der Begriff "Kolbenstange" dem Verstellkolben entspricht.

Die Schritte 3) und 4) gemäß Fig. 2, linke Spalte zeigen den Kran im betriebsbereiten Zustand mit ausgeklapptem zweiten Auslegerteil. Wie dies aus Schritt d) hervorgeht, ergibt sich in dieser ersten Montagestellung ein Betriebsbereich des Auslegers im zwischen 0° und 20°. Schritt 3) zeigt den Ausleger in der 0°-Stellung.

Soll der Ausleger in einer zweiten Montagestellung betrieben werden, ist die Abspannstange 10 mit der Kolben-Zylindereinheit 20 mittels des Bolzens 80 relativ zueinander fixiert, der durch die ersten Löcher 60, 100 geführt ist. Diese Montagestellung ist in Fig. 2 rechte Spalte dargestellt. Die Schritte 1) und 2) gemäß Fig. 2, rechte Spalte zeigen den Kran mit angeschwenktem zweiten Auslegerteil mit vollständig ausgefahrenem Verstellkolben (Schritt 1)), wobei sich der erste Auslegerteil in einem Neigungswinkel von ca. 20° befindet. Wird der Verstellkolben vollständig eingefahren, ergibt sich ein Neigungswinkel von ca. 40° (Schritt 2)).

Die Positionen gemäß der Schritte 1) und 2) gemäß Fig. 2, rechte Spalte sind nochmals in den Fig. 5 und 6 dargestellt, wobei in Fig. 5 der Begriff "Kolbenstange" wieder dem Verstellkolben entspricht.

Die Schritte 3) und 4) gemäß Fig. 2, rechte Spalte zeigen den Kran im betriebsbereiten Zustand mit ausgeklapptem zweiten Auslegerteil. Wie dies aus Schritt d) hervorgeht, ergibt sich in dieser zweiten Montagestellung ein Betriebsbereich des Auslegers im zwischen 20° und 40°. Schritt 3) zeigt den Ausleger in der 40°-Stellung.

Fig. 7 zeigt nochmals eine Kolben-Zylindereinheit 20 mit ca. 90 mm Außendurchmesser im montierten Zustand und als Einzelteil. Aus Fig. 7 wird eine Ausführung der Kolben-Zylindereinheit 20 deutlich, deren Kolben die in Verstellrichtung des Kolbens beabstandeten Löcher 90, 100 aufweist, die jeweils an zwei parallel zueinander verlaufenden Laschen des Kolbens angeordnet sind.

## Patentansprüche

1. Kran mit einem System zur Auslegerverstellung mit einer Abspannstange (10) sowie mit einem in einem Verstellzylinder längsverschieblich aufgenommenen Verstellkolben, wobei die Abspannstange (10) in ihrem ersten Endbereich an dem Ausleger (40) befestigt ist,
**dadurch gekennzeichnet,**
**dass** die Abspannstange (10) in ihrem zweiten Endbereich mit dem Verstellkolben in Verbindung steht,
wobei die Abspannstange (10) in ihrem zweiten Endbereich ein erstes und ein davon in Längsrichtung der Abspannstange (10) beabstandetes zweites Verbindungsmittel aufweist und/oder wobei der Verstellkolben ein erstes und ein davon in Bewegungsrichtung des Verstellkolbens zweites Verbindungsmittel aufweist,
wobei die Verbindungsmittel derart ausgeführt sind, dass die Abspannstange (10) mit dem Verstellkolben durch die Verbindungsmittel verbindbar ist.

2. Kran nach Anspruch 1, **dadurch gekennzeichnet, dass** es sich bei den Verbindungsmitteln um Löcher oder Bohrungen (60, 70, 90, 100) handelt, die mittels eines Bolzens (80) verbindbar sind.

3. Kran nach Anspruch 1 oder 2, **dadurch gekennzeichnet, dass** die Verbindungsmittel derart angeordnet sind, dass der Abstand der Verbindungsmittel der Abspannstange oder der Abstand der Verbindungsmittel des Verstellkolbens oder die Summe beider Abstände dem Verstellweg des Verstellkolbens entsprechen.

4. Kran nach einem der vorhergehenden Ansprüche, **dadurch gekennzeichnet, dass** die Abspannstange (10) in ihrem zweiten Endbereich zwei voneinander beabstandete Laschen (50) aufweist, die die ersten und zweiten Verbindungsmittel der Abspannstange (10) aufweisen, wobei der Abstand der Laschen (50) so gewählt ist, dass der Verstellzylinder und/oder der Verstellkolben zwischen den Laschen (50) aufnehmbar und verschwenkbar ist.

5. Kran nach einem der vorhergehenden Ansprüche, **dadurch gekennzeichnet, dass** die Verbindungsmittel derart angeordnet sind, dass sich der Ausleger (40) in einer ersten Steilstellung befindet, wenn die zweiten Verbindungsmittel miteinander in Verbindung stehen und der Verstellkolben sich in der eingefahrenen Stellung befindet.

6. Kran nach einem der vorhergehenden Ansprüche, **dadurch gekennzeichnet, dass** die Verbindungsmittel derart angeordnet sind, dass sich der Ausleger (40) in einer waagrechten oder im wesentlichen waagrechten Stellung befindet, wenn die zweiten Verbindungsmittel miteinander in Verbindung stehen und der Verstellkolben sich in der ausgefahrenen Stellung befindet.

7. Kran nach einem der vorhergehenden Ansprüche, **dadurch gekennzeichnet, dass** die Verbindungsmittel derart angeordnet sind, dass sich der Ausleger (40) in einer zweiten Steilstellung befindet, wenn die ersten Verbindungsmittel miteinander in Verbindung stehen und der Verstellkolben sich in der eingefahrenen Stellung befindet.

8. Kran nach einem der vorhergehenden Ansprüche, **dadurch gekennzeichnet, dass** die Verbindungsmittel derart angeordnet sind, dass sich der Ausleger in einer ersten Steilstellung befindet, wenn die ersten Verbindungsmittel miteinander in Verbindung stehen und der Verstellkolben sich in der ausgefahrenen Stellung befindet.

9. Kran nach einem der Ansprüche 5 bis 8, **dadurch gekennzeichnet, dass** die erste Steilstellung einen Neigungswinkel von ca. 20° und die zweite Steilstellung einen Neigungswinkel von ca. 40° aufweist.

10. Kran nach einem der vorhergehenden Ansprüche, **dadurch gekennzeichnet, dass** der Verstellzylinder schwenkbar an einer Stütze (30) des Krans angeordnet ist.

## Claims

1. A crane comprising a system for boom adjustment having a stay rod (10) as well as having an adjustment piston received longitudinally displaceably in an adjustment cylinder, wherein the stay rod (10) is fastened in its first end region to the boom (40),
**characterised in that**
the stay rod (10) is connected in its second end region to the adjustment piston,
with the stay rod (10) having in its second end region a first connection means and a second connection means spaced apart therefrom in the longitudinal direction of the stay rod (10) and/or with the adjustment piston having a first connection means and a second connection means [spaced apart] therefrom in the movement direction of the adjustment piston,
with the connection means being made such that the stay rod (10) can be connected to the adjustment piston by the connection means.

2. A crane in accordance with claim 1, **characterised in that** the connection means are holes or bores (60, 70, 90, 100) which can be connected by means of a bolt (80).

3. A crane in accordance with either of claims 1 or 2, **characterised in that** the connection means are arranged such that the spacing of the connection means of the stay rod (10) or the spacing of the connection means of the adjustment piston or the sum of both spacing distances correspond to the adjustment path of the adjustment piston.

4. A crane in accordance with one of the preceding claims, **characterised in that** the stay rod (10) has in its second end region two mutually spaced apart lugs (50) having the first and second connection means of the stay rod (10), with the spacing of the lugs (50) being selected such that the adjustment cylinder and/or the adjustment piston can be received and pivoted between the lugs (50).

5. A crane in accordance with one of the preceding claims, **characterised in that** the connection means are arranged such that the boom (40) is located in a first steep position when the second communication means are connected to one another and the adjustment piston is located in the retracted position.

6. A crane in accordance with one of the preceding claims, **characterised in that** the connection means are arranged such that the boom (40) is located in a horizontal or substantially horizontal position when the second communication means are connected to one another and the adjustment piston is located in the extended position.

7. A crane in accordance with one of the preceding claims, **characterised in that** the connection means are arranged such that the boom (40) is located in a second steep position when the first connection means are connected to one another and the adjustment piston is located in the retracted position.

8. A crane in accordance with one of the preceding claims, **characterised in that** the connection means are arranged such that the boom is located in a first steep position when the first communication means are connected to one another and the adjustment piston is located in the extended position.

9. A crane in accordance with one of the claims 5 to 8, **characterised in that** the first steep position has an inclination angle of approximately 20° and the second steep position has an inclination angle of approximately 40°.

10. A crane in accordance with one of the preceding claims, **characterised in that** the adjustment cylinder is arranged pivotably at a support (30) of the crane.

## Revendications

1. Grue avec un système de déplacement de flèche avec une barre d'haubanage (10) et avec un piston de déplacement reçu d'une manière déplaçable longitudinalement dans un cylindre de déplacement, où la barre d'haubanage (10) est fixée dans sa première zone d'extrémité à la flèche (40),
**caractérisée**
**en ce que** la barre d'haubanage (10) est reliée dans sa deuxième zone d'extrémité au piston de déplacement,
où la barre d'haubanage (10) présente dans sa deuxième zone d'extrémité un premier moyen de liaison et un deuxième moyen de liaison espacé de celui-ci dans la direction longitudinale de la barre d'haubanage (10) et/ou où le piston de déplacement présente un premier moyen de liaison et un deuxième moyen de liaison dans la direction de déplacement du piston de déplacement,
où les moyens de liaison sont réalisés de façon que la barre d'haubanage (10) peut être reliée au piston de déplacement par les moyens de liaison.

2. Grue selon la revendication 1, **caractérisée en ce que** dans le cas des moyens de liaison, il s'agit de trous ou de perçages (60, 70, 90, 100), qui peuvent être reliés au moyen d'un boulon (80).

3. Grue selon la revendication 1 ou 2, **caractérisée en ce que** les moyens de liaison sont disposés de telle sorte que l'écart des moyens de liaison de la barre d'haubanage ou bien l'écart des moyens de liaison du piston de déplacement ou bien la somme des deux écarts correspondent au chemin de déplacement du piston de déplacement.

4. Grue selon l'une des revendications précédentes, **caractérisée en ce que** la barre d'haubanage (10) présente dans sa deuxième zone d'extrémité deux languettes (50) espacées l'une de l'autre, qui présentent les premiers et deuxièmes moyens de liaison de la barre d'haubanage (10), où l'écart des languettes (50) est sélectionné de façon que le cylindre de déplacement et/ou le piston de déplacement puisse être reçu et pivoté entre les languettes (50).

5. Grue selon l'une des revendications précédentes, **caractérisée en ce que** les moyens de liaison sont disposés de telle sorte que la flèche (40) se trouve dans une première position à forte pente lorsque les deuxièmes moyens de liaison sont en liaison et que le piston de déplacement se trouve dans la position rentrée.

6. Grue selon l'une des revendications précédentes, **caractérisée en ce que** les moyens de liaison sont disposés de telle sorte que la flèche (40) se trouve dans une position horizontale ou sensiblement horizontale lorsque les deuxièmes moyens de liaison sont en liaison et que le piston de déplacement se trouve dans la position sortie.

7. Grue selon l'une des revendications précédentes, **caractérisée en ce que** les moyens de liaison sont disposés de telle sorte que la flèche (40) se trouve dans une deuxième position à forte pente lorsque les premiers moyens de liaison sont en liaison et que le piston de déplacement se trouve dans la position rentrée.

8. Grue selon l'une des revendications précédentes, **caractérisée en ce que** les moyens de liaison sont disposés de telle sorte que la flèche se trouve dans une première position à forte pente lorsque les premiers moyens de liaison sont en liaison et que le piston de déplacement se trouve dans la position sortie.

9. Grue selon l'une des revendications 5 à 8, **caractérisée en ce que** la première position à forte pente présente un angle d'inclinaison d'environ 20° et la deuxième position à forte pente un angle d'inclinaison d'environ 40°.

10. Grue selon l'une des revendications précédentes, **caractérisée en ce que** le cylindre de déplacement est disposé d'une manière pivotante à une palée (30) de la grue.
